# EUROPÄISCHE PATENTSCHRIFT

(11) **EP 0 614 204 B1**
(45) Veröffentlichungstag und Bekanntmachung des Hinweises auf die Patenterteilung: **14.04.1999**
(21) Anmeldenummer: 94102939.9
(22) Anmeldetag: 26.02.1994
(51) Int. Cl.: H01H 13/70, H01H 11/00

(54) **Schalterkappe für Drucktastenschalter**
Switch dome for push-button switch
Calotte d'interrupteur pour bouton-poussoir

(30) Priorität: 02.03.1993 DE 4306430; 16.12.1993 DE 4342966
(43) Veröffentlichungstag der Anmeldung: 07.09.1994
(73) Patentinhaber: Marquardt GmbH, 78604 Rietheim-Weilheim (DE)
(72) Erfinder: Sachs, Ekkehard, D-78549 Spaichingen (DE); Marquardt, Kai-Uwe, D-78532 Tuttlingen (DE); Wölki, Reinhold, D-78582 Balgheim (DE)
(74) Vertreter: Patentanwälte Eisele, Otten, Roth & Dobler

(56) Entgegenhaltungen:
- EP-A- 0 509 368
- DE-A- 3 335 582
- DE-U- 9 108 530
- GB-A- 2 039 417
- GB-A- 2 112 577
- PATENT ABSTRACTS OF JAPAN vol. 016, no. 408 (E-1255) 28. August 1992 & JP-A-04 137 414 (ALPS ELECTRIC CO LTD) 12. Mai 1992

## Beschreibung

Die Erfindung betrifft eine Schalterkappe nach dem Oberbegriff des Patentanspruchs 1.

Schalterkappen aus einer Kunststoff-Spritzmasse o. dgl. werden in Drucktastenschaltern als Betätigungsorgan und Rückstellelement für die Drucktaste eingesetzt.

Aus der DE-OS 41 12 754 bzw. EP-A-0 509 368 ist eine derartige Schalterkappe für einen mit einem Druckknopf versehenen Drucktastenschalter bekannt, die einen Basissockel, einen gegenüber dem Basissockel schmaleren Deckel und eine den Basissockel und den Deckel verbindende flexible dünnwandige Membran aufweist. Eine Kontaktfläche zur Überbrückung von Festkontakten ist am Deckel an seiner dem Basissockel zugewandten Fläche oder am Basissockel an seiner dem Deckel zugewandten Fläche angebracht. Bei Betätigung des Drucktastenschalters wirkt der Druckknopf auf den Deckel oder den Basissockel der Schalterkappe ein, so daß die Hubbewegung zur Betätigung der Schalterkappe durch den Deckel in Richtung zum Basissockel oder durch den Basissockel in Richtung zum Deckel erfolgt.

Aufgrund von Toleranzen bei der Einbaulage des Druckknopfes und der Schalterkappe im Gehäuse des Drucktastenschalters ist eine Einwirkung des Druckknopfes auf die Schalterkappe bereits im unbetätigten Zustand des Drucktastenschalters möglich, so daß der Deckel bzw. der Basissockel dann schon einen Teil der Hubbewegung zurückgelegt hat. Dadurch verkürzt sich der noch zur Verfügung stehende Hubweg, der der zwischen dem unbetätigten Zustand und dem betätigten Zustand des Drucktastenschalters auftretenden Strecke entspricht. Dadurch kann es vorkommen, daß der Hubweg nach Montage des Drucktastenschalters nicht mehr den Spezifikationen entspricht. Da Schalterkappen auch für kleine Hubwege hergestellt werden, besteht weiter sogar die Gefahr, daß der Drucktastenschalter insgesamt nicht mehr funktionstüchtig ist.

In der JP-A-04 137 414 (nächstliegender Stand der Technik) und der GB-A-2 039 417 ist weiter eine aus Gummi-Material bzw. Silikon-Gummi bestehende Schalterkappe gezeigt, bei der die Hubbewegung durch den Deckel in Richtung zum Basissockel erfolgt. Bei dieser Schalterkappe ist am Deckel ein Ansatz angeordnet. Der Ansatz entsprechend der JP-A-04 137 414 besteht aus mehreren spitz zulaufenden Vorsprüngen während der Ansatz nach der GB-A-2 039 417 aus einem Hohlkörper mit elastischen Wandteilen besteht. Bei Betätigung der Schalterkappe klappt der Ansatz um, womit eine Hubwegverlängerung zur Verbesserung für das Betätigungsgefühl des Benutzers gegeben ist.

Zwar werden in der JP-A-04 137 414 und der GB-A-2 039 417 Mittel zur Verlängerung des Hubweges für eine Schalterkappe beschrieben, falls dieser nicht ausreichend ist. Jedoch ist dort kein Hinweis für den automatischen Ausgleich von Toleranzen bei der Montage in einem Drucktastenschalter, insbesondere für eine Schalterkappe, bei der die Betätigung durch den Basissockel in Richtung zum Deckel erfolgt, gegeben.

Der Erfindung liegt die Aufgabe zugrunde eine Schalterkappe der eingangs genannten Art derart weiterzuentwickeln, daß ein selbständiger Ausgleich von einbaubedingten Toleranzen an der Schalterkappe möglich ist.

Diese Aufgabe wird bei einer gattungsgemäßen Schalterkappe durch die kennzeichnenden Merkmale des Anspruchs 1 gelöst.

Weitere Ausgestaltungen der Erfindung sind Gegenstand der Unteransprüche.

Die mit der Erfindung erzielten Vorteile bestehen insbesondere darin, daß ein mit der erfindungsgemäßen Schalterkappe ausgestatteter Drucktastenschalter ohne Ausschuß funktionssicher hergestellt werden kann, da durch die Einbaulage von Schalterkappe oder Druckknopf auftretende Toleranzen sich nicht auf den eigentlichen Hubweg der Schalterkappe auswirken. Weiter vorteilhaft ist, daß ein beliebig großer zusätzlicher Überhub durch Verlängerung des Vorlaufweges erzielbar ist. Bei herkömmlichen Schalterkappen müssen die Höhe der Membran und des Basissockels bzw. Deckels bestimmte Größenverhältnisse besitzen, damit ein den gewünschten Spezifikationen entsprechender Schnappvorgang bei Betätigung der Schalterkappe auftritt sowie ein gewisses taktiles Gefühl für den Benutzer beim Schaltvorgang vorhanden ist. Daher lassen sich beliebige Hubwege bei herkömmlichen Schalterkappen nicht immer konstruktiv verwirklichen. Der federnde Ansatz an der erfindungsgemäßen Schalterkappe läßt sich in beliebiger Größe ausgestalten, so daß jeder gewünschte Vorlauf- und damit auch Hubweg erzielt werden kann.

Ein Ausführungsbeispiel der Erfindung ist in den Zeichnungen dargestellt und wird im folgenden näher beschrieben. Es zeigen
- Fig. 1: einen Schnitt durch eine Schalterkappe,
- Fig. 2: ein Kraft-Weg-Diagramm für die Schalterkappe,
- Fig. 3: einen Schnitt durch eine Schalterkappe in modifizierter Form,
- Fig. 4: eine Draufsicht auf die Schalterkappe gemäß Fig. 3,
- Fig. 5: einen Schnitt durch eine Schalterkappe in einem weiteren Ausführungsbeispiel,
- Fig. 6: einen Schnitt durch einen schematisch dargestellten Drucktastenschalter mit Schalterkappe in nochmals weiterer Ausführungsform und
- Fig. 7: ein Transportband bei der Herstellung einer Schalterkappe gemäß Fig. 6.

Ein Drucktastenschalter 1 ist in Fig. 6 zu sehen und besteht aus einer lediglich schematisch gezeigten Drucktaste 2, die im allgemeinen noch mit einer nicht dargestellten Einbaumimik versehen ist, sowie einer Schalterkappe 3. Die Schalterkappe 3 weist einen Basissockel 4 auf und besitzt einen gegenüber dem Basissockel 4 schmaleren Deckel 7. Die Schalterkappe 3, die näher in Fig. 1 gezeigt ist, ist gegenüber einer herkömmlichen Schalterkappe quasi auf den Kopf gestellt. Demzufolge ist der Deckel 7 mit seiner unteren Stirnseite auf einer Leiterplatte 6 angeordnet, während der gegenüber dem Deckel 7 breitere Basissockel 4 mittels einer in Fig. 1 nicht näher dargestellten Drucktaste mit einer Betätigungskraft beaufschlagt wird. Weiter weist die Schalterkappe 3 eine den Basissockel 4 und den Deckel 7 verbindende flexible dünnwandige Membran 10 auf. Der Basissockel 4 besitzt an seiner dem Deckel 7 zugewandten Fläche eine Kontaktfläche 9 zur Überbrückung von auf der Leiterplatte 6 befindlichen Festkontakten 11', 11". Die Hubbewegung zur Betätigung der Schalterkappe 3 erfolgt dann durch den Basissockel 4 in Richtung 24 zum Deckel 7. Die Kontaktfläche 9 kann aus einer leitfähigen Schicht von Kohlelack, Silberlack, Goldlack o. dgl. bestehen.

Wie aus Fig. 1 und 4 hervorgeht, ist die Schalterkappe 3 kegelstumpfförmig ausgebildet, wobei der Basissockel 4 einen kreisförmigen Grundquerschnitt aufweisen kann. Der Deckel 7 ist im wesentlichen zylinderförmig und die Membran 10 als Kegelstumpfmantelfläche ausgebildet.

Bei der Schalterkappe 3 sind der Basissockel 4 sowie der Deckel 7 wegen der massiven Formgebung relativ starr und steif ausgebildet. Die flexible Membran 10 ist aufgrund ihrer Dünnwandigkeit hingegen sehr elastisch ausgebildet. Durch Herunterdrücken der Drucktaste 2 (siehe Fig. 6) wirkt eine Kraft auf die als Betätigungsorgan wirkende Schalterkappe 3 ein. Bei heruntergedrücktem Basissockel 4 wirkt die Kontaktfläche 9 mit den auf der Leiterplatte 6 befindlichen Festkontakten 11', 11" zusammen, wobei die Kontaktfläche 9 die beiden Festkontakte 11', 11" überbrückt, so daß der elektrische Kontakt geschlossen wird. Wird die Drucktaste 2 losgelassen, so wirkt die Schalterkappe 3 aufgrund der Federkraft der elastischen Membran 10 als Rückstellelement und der Basissockel 4 kehrt in seine ursprüngliche Position zurück.

Die Schalterkappe 3 besteht aus einer Kunststoff-Spritzmasse o. dgl., vorzugsweise einem thermoplastischen Elastomer, und wird im Spritzgießverfahren hergestellt. Als besonders geeignet hat sich ein sogenanntes Blockcopolymer erwiesen, welches aus einem harten kristallinen Segment aus Polybutylen-Terephtalat und einem weichen amorphen Segment auf der Basis langkettiger Polyetherglykole besteht. Eine derartige Kunststoff-Spritzmasse wird unter der Bezeichnung "HYTREL" von der Firma Du Pont vertrieben.

Der konstruktiv durch die Schalterkappe 3 vorgegebene Hubweg h ist, wie man anhand der Fig. 1 sieht, durch den Abstand der Kontaktfläche 9 von den Festkontakten 11', 11" in unbetätigtem Zustand bestimmt. Durch Toleranzen in der Einbaulage des Druckknopfes 2 und der Schalterkappe 3 im Drucktastenschalter kann es jedoch vorkommen, daß der Druckknopf 2 bereits in unbetätigtem Zustand auf den Basissockel 4 einwirkt, so daß dieser dann bereits einen Teil seiner Hubbewegung zurückgelegt hat. Dadurch verkürzt sich jedoch unerwünschterweise der insgesamt zur Verfügung stehende Hubweg h. Zum Ausgleich von Toleranzen zwischen der Einbaulage der Schalterkappe 3 und dem den Basissockel 4 betätigenden Druckknopf 2 besitzt der Basissockel 4 an der dem Deckel 7 abgewandten Fläche einen Ansatz 12, der federnd in Richtung 24 der Hubbewegung ausgestaltet ist.

Der Druckknopf 2 liegt im unbetätigten Zustand nicht direkt am Basissockel 4 sondern an diesem Ansatz 12 an. Treten nun Toleranzen zwischen der Einbaulage des Druckknopfes 2 und der Schalterkappe 3 auf, so wird in unbetätigtem Zustand des Druckknopfes 2 lediglich der Ansatz 12 verformt, so daß der Basissockel 4 seine ursprüngliche Lage beibehält. Insbesondere wird somit eine Verformung der Membran 10 in unbetätigtem Zustand wirksam verhindert.

In Fig. 5 sind in einer Prinzipskizze drei Drucktastenschalter la, 1b, 1c mit unterschiedlicher und damit toleranzbehafteter Einbaulage in unbetätigtem Zustand zu sehen. Wie man sieht, werden durch die Druckknöpfe 2a, 2b, 2c die Ansätze 12a, 12b, 12c unterschiedlich stark in Richtung der Hubbewegung verformt, während sich die Position der Kontaktflächen 9a, 9b, 9c der Schalterkappen 3a, 3b, 3c und damit auch die Größe des Hubweges h der Schalterkappen 3a, 3b, 3c nicht verändert.

Bei Betätigung des Druckknopfes 2 in Richtung 24 verformt sich der Ansatz 12 gegebenenfalls weiter bis zur Anlage des Druckknopfes 2 am Basissockel 4 (siehe Fig. 6) und danach erst führt der Basissockel 4 seine Hubbewegung aus. Erkennbar wird damit der von der Dimensionierung der Schalterkappe 3 vorgegebene Hubweg h (man vergleiche auch Fig. 1) nicht verkürzt. Gegebenenfalls wird der gesamte Hubweg durch die zusätzliche Verformungsbewegung des Ansatzes 12 verlängert. Dies ist jedoch von zusätzlichem Vorteil, da dadurch eine Vergrößerung des Vorlaufweges bis zum eigentlichen Schaltpunkt, an dem die Kontaktfläche 9 die Festkontakte 11', 11" überbrückt, erzielt wird, was durch konstruktive Beschränkungen bei der Dimensionierung der Schalterkappe 3 ansonsten nicht in allen Fällen erreichbar ist.

In Fig. 2 ist schematisch das Kraft-Weg-Diagramm für die Schalterkappe 3 dargestellt. Wird eine Betätigungskraft F auf den Druckknopf 2 ausgeübt, so wird zunächst der Ansatz 12 deformiert, wobei aufgrund von dessen Federwirkung die benötigte Kraft F in Abhängigkeit vom Betätigungsweg s in etwa linear gemäß dem Kurvenast 25 ansteigt. Bei einem bestimmten Betätigungsweg s1 ist der Ansatz 12 vollständig zusammengedrückt und der Basissockel 4 wird nun unter Verformung der Membran 10 bewegt, wobei die Betätigungskraft F sehr stark entsprechend dem Kurvenast 26 bis zum Betätigungsweg s2 ansteigt. Beim Betätigungsweg s2 erfolgt ein Umschnappen der Membran 10, so daß die Kraft F bis zum Betätigungsweg s3 gemäß dem Kurvenast 27 abfällt. Dort überbrückt die Kontaktfläche 9 die Festkontakte 11', 11", wobei die Kontaktfläche 9 auf der Leiterplatte 6 aufliegt, so daß bei weiterer Betätigung die Betätigungskraft F sehr steil ansteigt, wie mit dem Kurvenast 28 gezeigt ist.

Um in jedem Fall sicherzustellen, daß ein Ausgleich von Toleranzen durch die Verformung des Ansatzes 12 erfolgt und nicht unerwünschterweise der Hubweg h verkürzt wird, kann der Ansatz 12 so ausgestaltet sein, daß er eine geringere Federkraft als diejenige, die durch die Elastizität der Membran 10 hervorgerufen wird, besitzt.

Dies wird vorzugsweise durch das Anbringen einer Aussparung 13 im Ansatz 12 erreicht, wie in Fig. 1 gezeigt ist. Besitzt der Basissockel 4 eine zylinderförmige Gestalt, so bietet es sich an, den Ansatz 12 kreisringförmig und die Aussparung 13 ebenfalls kreisringförmig durchgehend auszugestalten. Dabei kann der Ansatz 12 einstückig an den Basissockel 4 bei Herstellung der Schalterkappe 3 angespritzt sein. Der Querschnitt der Aussparung 13 kann dreiecksförmig, wie in Fig. 3 gezeigt ist, oder auch trapezförmig sein. Ein solcherart ausgestalteter Ansatz 12 besitzt auch in etwa die Form einer Tellerfeder.

Alternativ ist es auch möglich, den Ansatz am Basissockel 4 aus einzelnen, nicht durchgehenden Segmenten 14', 14" auszubilden, wie in Fig. 3 und 4 näher gezeigt ist. Jedes dieser Segmente 14', 14" ist wiederum federnd in Richtung 24 der Hubbewegung ausgestaltet. Ebenso ist es möglich, anstelle eines Ansatzes aus einzelnen Segmenten 14, 14', 14"' (siehe Fig. 3 und 4) den Ansatz 12, wie in Fig. 1 und 5 gezeigt, durchgehend auszugestalten.

Zur Fixierung der Schalterkappe 3 auf der Leiterplatte 6 kann, wie in Fig. 6 gezeigt ist, am Deckel 7 an der dem Basissockel 4 abgewandten Fläche ein Befestigungsteil 30 angeordnet sein, das derart ausgestaltet ist, daß es in einer Aussparung 31 der als Trägerteil dienenden Leiterplatte 6 rastend einsetzbar ist. Vorzugsweise ist dazu das Befestigungsteil 30 zentral und formschlüssig in die Aussparung 31 passend angeordnet.

Bei dem Befestigungsteil 30 handelt es sich um ein separates Teil in Form eines Stiftes, der einen Schaft 32 mit rundem Querschnitt und einen an der dem Deckel 7 gegenüberliegenden Seite angeordneten Kopf 33 besitzt. Die Aussparung 31 in der Leiterplatte 6 wird weiter von einer durchgehenden Bohrung gebildet. Der Schaft 32 ist querschnittlich der Aussparung 31 angepaßt, während der Kopf 33 querschnittlich etwas größer als die Aussparung 31 ist. Das Befestigungsteil 30 ist nun so in die Aussparung 31 eingesetzt, daß der Kopf 33 an der Unterseite 34 der Leiterplatte 6 anliegt.

Das Befestigungsteil 30 besitzt an dessen dem Kopf 33 abgewandten Ende einen Befestigungsknopf 35. Das Befestigungsteil 30 ist derart von der dem Basissockel 4 zugewandten Seite in eine Öffnung 36 des Deckels 7 (siehe Fig. 1) eingesetzt, daß das Befestigungsteil 30 durch den Befestigungsknopf 35 am Deckel 7 festgehalten ist. Es bietet sich an, das Befestigungsteil 30 aus einem hartem Kunststoff herzustellen, beispielsweise einem Polycarbonat, Polyamid, Polyacetal, Polyester, Polybutylen-Terephtalat oder dergleichen. Ebenso ist es auch möglich, das Befestigungsteil 30 aus Metall herzustellen.

Zur Vereinfachung der Montage der Schalterkappe 3 kann, wie ebenfalls in Fig. 6 gezeigt ist, das Befestigungsteil 30 elastisch federnd ausgebildet sein. Dies wird dadurch erreicht, indem der Schaft 32 mit einem Schlitz 37, der auch den Kopf 33 durchsetzt, versehen ist. Beim Einbringen des Schaftes 32 in die Aussparung 31 kann sich der Querschnitt des Kopfes 33 aufgrund des Schlitzes 37 verkleinern, so daß dieser mühelos durch die Aussparung 31 hindurchgeführt werden kann. Sobald der Kopf 33 die Unterseite 34 der Leiterplatte 6 erreicht hat, federt der Kopf 33 wieder auf seine ursprüngliche Größe auseinander und das Befestigungsteil 30 ist rastend in die Aussparung 31 eingesetzt.

Bei der Herstellung einer Schalterkappe 3 der Ausführungsform nach Fig. 6 wird zweckmäßigerweise das Befestigungsteil 30 gleichzeitig mit einem Transportband 38 im Spritzgießverfahren hergestellt, wie in Fig. 7 näher zu sehen ist. Je zwei an dem Transportband 38 befindliche Befestigungsteile 30 besitzen denselben Abstand d voneinander. Vorzugsweise wird bei der Herstellung des Befestigungsteils 30 ein Halteteil 39 zwischen dem Befestigungsknopf 35 und dem Transportband 38 angespritzt, wobei sich am Übergang zwischen Befestigungsknopf 35 und Halteteil 39 eine Sollbruchstelle 40 befindet.

Bei der Herstellung des Transportbandes 38 werden in dieses in regelmäßigen Abständen noch Transportlöcher 41 eingebracht. Mit Hilfe dieser Transportlöcher 41 wird das Transportband 38 mit den daran befindlichen Befestigungsteilen 30 in eine weitere Bearbeitungsstation befördert, wo die Schalterkappen 3 auf die Befestigungsteile 30 aufgesteckt werden, wie in Fig. 7 anhand dem rechts befindlichen Befestigungsteil 30 gezeigt ist. Alternativ ist es in dieser Bearbeitungsstation auch möglich, das Befestigungsteil 30 mit der Schalterkappe 3 zu umspritzen.

Nach dem Aufstecken der Schalterkappen 3 auf das Befestigungsteil 30 werden dann die Schalterkappen 3 mit eingestecktem Befestigungsteil 30 an der Sollbruchstelle 40 vom Halteteil 39 abgebrochen und können dann später in die Leiterplatte 6 (siehe Fig. 6) eingesetzt werden. Andererseits ist es selbstverständlich auch möglich, die Schalterkappen 3 mit eingestecktem Befestigungsteil 30 am Transportband 38 einer weiteren Bearbeitungsstation zuzuführen, wo sie in die Leiterplatte 6 eingesetzt werden und wo dann anschließend das Abbrechen vom Halteteil 39 erfolgt.

Die Erfindung ist nicht auf die beschriebenen und dargestellten Ausführungsbeispiele beschränkt. Sie umfaßt vielmehr auch alle fachmännischen Weiterbildungen im Rahmen des Erfindungsgedankens. So kann insbesondere die mit einem Ansatz 12 versehene Schalterkappe 3 auch in Tastaturanordnungen mit mehreren Einzeltasten Verwendung finden.

### Bezugszeichen-Liste:

- 1:: Drucktastenschalter
- 1a, 1b, 1c:: Drucktastenschalter (in eingebautem, toleranzbehaftetem Zustand)
- 2, 2a, 2b, 2c:: Druckknopf
- 3, 3a, 3b, 3c:: Schalterkappe
- 4:: Basissockel
- 6:: Leiterplatte
- 7:: Deckel
- 9, 9a, 9b, 9c:: Kontaktfläche
- 10:: Membran
- 11', 11":: Festkontakt (auf der Leiterplatte)
- 12,12a, 12b,12c:: Ansatz (am Basissockel)
- 13:: Aussparung
- 14,14', 14'':: Segment (am Basissockel)
- 24:: Richtung (der Hubbewegung)
- 25, 26, 27, 28:: Kurvenast (bei Kraft-Weg-Diagramm)
- 30:: Befestigungsteil
- 31:: Aussparung
- 32:: Schaft
- 33:: Kopf
- 34:: Unterseite (der Leiterplatte)
- 35:: Befestigungsknopf
- 36:: Öffnung (im Deckel)
- 37:: Schlitz
- 38:: Transportband
- 39:: Halteteil
- 40:: Sollbruchstelle
- 41:: Transportloch

## Patentansprüche

1. Schalterkappe (3) aus einer Kunststoff-Spritzmasse oder dergleichen als Betätigungsorgan und Rückstellelement für einen Drucktastenschalter (1), die einen Basissockel (4), einen gegenüber dem Basissockel (4) schmaleren Deckel (7) und eine den Basissockel (4) und den Deckel (7) verbindende flexible dünnwandige Membran (10) aufweist, wobei der Deckel (7) mit seiner Stirnseite auf einem Trägerteil, wie einer Leiterplatte (6) angeordnet ist, der Basissockel (4) an seiner dem Deckel (7) zugewandten Fläche eine Kontaktfläche (9) zur Überbrückung von auf dem Trägerteil befindlichen Festkontakten (11', 11") besitzt und die Hubbewegung zur Betätigung der Schalterkappe (3) durch den mit einer Betätigungskraft beaufschlagbaren, gegenüber dem Deckel (7) breiteren Basissockel (4) in Richtung zum Deckel (7) erfolgt,
- wobei der Basissockel (4) an der dem Deckel (7) abgewandten Fläche einen Ansatz (12) besitzt,
- der federnd in Richtung (24) der Hubbewegung ausgestaltet ist,
- wobei der Ansatz (12) eine geringere Federkraft als diejenige, die durch die Elastizität der Membran (10) hervorgerufen ist, besitzt,
- und wobei in unbetätigtem Zustand des Drucktastenschalters (1) lediglich eine Verformung des Ansatzes (12) erfolgt.

2. Schalterkappe nach Anspruch 1, dadurch gekennzeichnet, daß eine Aussparung (13) im Ansatz (12) angebracht ist.

3. Schalterkappe nach Anspruch 2, dadurch gekennzeichnet, daß der Querschnitt der Aussparung (13) dreiecksförmig ist.

4. Schalterkappe nach Anspruch 2, dadurch gekennzeichnet, daß der Querschnitt der Aussparung (13) trapezförmig ist.

5. Schalterkappe nach einem der Ansprüche 1 bis 4, dadurch gekennzeichnet, daß der Ansatz (12) einstückig am Basissockel (4) angespritzt ist.

6. Schalterkappe nach einem der Ansprüche 1 bis 5, dadurch gekennzeichnet, daß der Ansatz (12) kreisringförmig ausgestaltet ist.

7. Schalterkappe nach Anspruch 6, dadurch gekennzeichnet, daß die Aussparung (13) durchgehend kreisringförmig ausgestaltet ist.

8. Schalterkappe nach Anspruch 6 und 7, dadurch gekennzeichnet, daß der Ansatz (12) in etwa die Form einer Tellerfeder besitzt.

9. Schalterkappe nach einem der Ansprüche 1 bis 5, dadurch gekennzeichnet, daß der Ansatz aus einzelnen, nicht durchgehenden Segmenten (14, 14', 14") besteht.

10. Schalterkappe nach einem der Ansprüche 1 bis 9, dadurch gekennzeichnet, daß die Schalterkappe (3) aus einem thermoplastischen Elastomer besteht.

11. Schalterkappe nach Anspruch 10, dadurch gekennzeichnet, daß es sich bei dem thermoplastischen Elastomer um ein Blockcopolymer aus einem harten kristallinen Segment aus Polybutylen-Terephtalat und einem weichen amorphen Segment auf der Basis langkettiger Polyetherglykole handelt.

12. Schalterkappe nach einem der Ansprüche 1 bis 11 zur Anordnung an einem Trägerteil, wie einer Leiterplatte (6), dadurch gekennzeichnet, daß am Deckel (7) an der dem Basissockel (4) abgewandten Fläche ein Befestigungsteil (30) angeordnet ist, das derart ausgestaltet ist, daß es in einer vorzugsweise als im Trägerteil durchgehenden Bohrung ausgebildeten Aussparung (31) des Trägerteils rastend einsetzbar ist, wobei das Befestigungsteil (30) vorzugsweise formschlüssig in die Aussparung (31) passend und zentral am Deckel (7) angeordnet ist.

13. Schalterkappe nach Anspruch 12, dadurch gekennzeichnet, daß das Befestigungsteil (30) als Stift ausgebildet ist, der einen Schaft (32) mit vorzugsweise rundem Querschnitt und einen an der dem Deckel (7) gegenüberliegenden Seite angeordneten Kopf (33) besitzt, wobei der Schaft (32) querschnittlich der Aussparung (31) angepaßt ist, während der Kopf (33) querschnittlich größer als die Aussparung (31) ist, und daß der Stift insbesondere als separates Teil mit einem Befestigungsknopf (35) ausgebildet ist, indem der Stift derart von der dem Basissockel (4) zugewandten Seite in eine Öffnung (36) des Deckels (7) eingesetzt ist, daß der Stift durch den Befestigungknopf (35) am Deckel (7) festgehalten ist.

14. Schalterkappe nach Anspruch 12 oder 13, dadurch gekennzeichnet, daß das Befestigungsteil (30) elastisch federnd ausgebildet ist, indem der Schaft (32) mit einem Schlitz (37) versehen ist.

15. Schalterkappe nach Anspruch 12, 13 oder 14, dadurch gekennzeichnet, daß das Befestigungsteil (30) aus hartem Kunststoff, wie Polycarbonat, Polyamid, Polyacetal, Polyester, Polybutylen-Terephtalat o. dgl., oder aus Metall besteht.

16. Verfahren zur Herstellung einer Schalterkappe nach Anspruch 12, 13, 14 oder 15, dadurch gekennzeichnet, daß das Befestigungsteil (30) mit einem vorzugsweise Transportlöcher (41) in regelmäßigen Abständen aufweisenden Transportband (38) im Spritzgießverfahren hergestellt wird, wobei zwischen je zwei an dem Transportband (38) befindlichen Befestigungsteilen (30) derselbe Abstand (d) besteht, und die Schalterkappen (3) in einer weiteren Bearbeitungsstation auf die Befestigungsteile (30) aufgesteckt werden oder die Befestigungsteile (30) mit einer Schalterkappe (3) umspritzt werden.

17. Verfahren nach Anspruch 16, dadurch gekennzeichnet, daß bei der Herstellung des Befestigungsteils (30) ein Halteteil (39) zwischen dem Befestigungsknopf (35) und dem Transportband (38) angespritzt wird, wobei am Übergang zwischen dem Befestigungsknopf (35) und dem Halteteil (39) eine Sollbruchstelle (40) angebracht wird.

## Claims

1. Switch cap (3) consisting of an injected synthetic material or the like as the actuating member and restoring element for a push button switch (1), which comprises a base socket (4), a cover (7) which is narrower in comparison with the base socket (4) and a flexible, thin-walled membrane (10) connecting the base socket (4) and the cover (7), the cover (7) being located by its end face on a support part, such as a printed circuit board (6), on its surface facing the cover (7) the base socket (4) comprising a contact surface (9) for bridging fixed contacts (11', 11'') located on the support part and the stroke movement for actuating the switch cap (3) taking place due to the base socket (4) able to be acted upon by an actuating force and which is wider in comparison with the cover (7), in the direction of the cover (7),
- in which case on the surface remote from the cover (7), the base socket (4) comprises a projection (12),
- which is designed to be resilient in the direction (24) of the stroke movement,
- the projection (12) having a lower spring force than that which is caused by the elasticity of the membrane (10),
- and in which case in the unactuated state of the push button switch (1), only a deformation of the projection (12) takes place.

2. Switch cap according to Claim 1, characterised in that a recess (13) is located in the projection (12).

3. Switch cap according to Claim 2, characterised in that the cross-section of the recess (13) is triangular.

4. Switch cap according to Claim 2, characterised in that the cross-section of the recess (13) is trapezoidal.

5. Switch cap according to one of Claims 1 to 4, characterised in that the projection (12) is injected in one piece on the base socket (4).

6. Switch cap according to one of Claims 1 to 5, characterised in that the projection (12) is constructed in the form of a circular ring.

7. Switch cap according to Claim 6, characterised in that the recess (13) is constructed continuously in the form of a circular ring.

8. Switch cap according to Claims 6 and 7, characterised in that the projection (12) has approximately the shape of a cup spring.

9. Switch cap according to one of Claims 1 to 5, characterised in that the projection consists of individual, noncontinuous segments (14, 14', 14").

10. Switch cap according to one of Claims 1 to 9, characterised in that the switch cap (3) consists of a thermoplastic elastomer.

11. Switch cap according to Claim 10, characterised in that the thermoplastic elastomer is a block copolymer of a hard crystalline segment of polybutylene terephthalate and a soft amorphous segment based on long-chain polyether glycols.

12. Switch cap according to one of Claims 1 to 11 for location on a support part, such as a printed circuit board (6), characterised in that located on the cover (7) on the surface remote from the base socket (4) is a fastening part (30), which is constructed so that it can be inserted in a locking manner in a recess (31) in the support part, preferably constructed as a continuous bore in the support part, the fastening part (30) preferably fitting in a form-locking manner in the recess (31) and being located centrally on the cover (7).

13. Switch cap according to Claim 12, characterised in that the fastening part (30) is constructed as a pin, which has a shaft (32) with a preferably round cross-section and a head (33) located on the side opposite the cover (7), in which case the shaft (32) is adapted as regards its cross-section to the recess (31), whereas the head (33) has a larger cross-section than the recess (31) and that the pin in particular is constructed as a separate part with a fastening stud (35), in that the pin is inserted in an opening (36) in the cover (7) from the side facing the base socket (4) so that the pin is held fast on the cover (7) by the fastening stud (35).

14. Switch cap according to Claim 12 or 13, characterised in that the fastening part (30) has a resilient construction, in that the shaft (32) is provided with a slot (37).

15. Switch cap according to Claims 12, 13 or 14, characterised in that the fastening part (30) consists of hard synthetic material, such as polycarbonate, polyamide, polyacetal, polyester, polybutylene terephthalate or the like or of metal.

16. Method for the manufacture of a switch cap according to Claims 12, 13, 14 or 15, characterised in that the fastening part (30) is produced by the injection moulding method with a conveyor belt (38) preferably comprising conveying holes (41) at regular intervals, the same spacing (d) existing between respectively two fastening parts (30) located on the conveyor belt (38), and at a further processing station the switch caps (3) being mounted on the fastening parts (30) or the fastening parts (30) being injection moulded with a switch cap (3).

17. Method according to Claim 16, characterised in that at the time of manufacture of the fastening part (30), a retaining part (39) is injected between the fastening stud (35) and the conveyor belt (38), a predetermined breaking point (40) being located at the transition point between the fastening stud (35) and the retaining part (39).

## Revendications

1. Capuchon de commutateur (3), constitué d'une masse injectée de matière synthétique ou analogue, comme organe d'actionnement et élément de rappel pour un commutateur à bouton-poussoir (1), qui présente un socle de base (4), un couvercle (7) plus étroit par rapport au socle de base (4) et une membrane à paroi mince (10), souple, reliant le socle de base (4) et le couvercle (7), le couvercle (7) étant agencé, par sa face frontale, sur une pièce de support, comme une plaque conductrice (6), le socle de base (4) possédant, sur sa surface en regard du couvercle (7), une surface de contact (9) pour ponter des contacts fixes (11',11") se trouvant sur la pièce de support, et la course pour l'actionnement du capuchon de commutateur (3) étant effectuée en direction du couvercle (7) par le socle de base (4) plus large par rapport au couvercle (7), pouvant être soumis à une force d'actionnement,
- le socle de base (4) possédant, sur la surface opposée au couvercle (7) une pièce rapportée (12),
- qui est réalisé de façon élastique en direction (24) de la course,
- la pièce rapportée (12) possédant une force élastique plus faible que celle qui est provoquée par l'élasticité de la membrane (10), et
- dans l'état non actionné du commutateur à bouton-poussoir (1), il se produit simplement une déformation de la pièce rapportée (12).

2. Capuchon de commutateur selon la revendication 1,
caractérisé en ce qu'un évidement (13) est prévu dans la pièce rapportée (12).

3. Capuchon de commutateur selon la revendication 2,
caractérisé en ce que la section transversale de l'évidement (13) est triangulaire.

4. Capuchon de commutateur selon la revendication 2,
caractérisé en ce que la section transversale de l'évidement (13) est trapézoïdale.

5. Capuchon de commutateur selon une des revendications 1 à 4,
caractérisé en ce que la pièce rapportée (12) est injectée en une seule pièce sur le socle de base (4).

6. Capuchon de commutateur selon une des revendications 1 à 5,
caractérisé en ce que la pièce rapportée (12) est réalisée sous forme de bague circulaire.

7. Capuchon de commutateur selon la revendication 6,
caractérisé en ce que l'évidement (13) est réalisé sous forme de bague circulaire continue.

8. Capuchon de commutateur selon les revendications 6 et 7,
caractérisé en ce que la pièce rapportée (12) présente sensiblement la forme d'un ressort à disques.

9. Capuchon de commutateur selon une des revendications 1 à 5,
caractérisé en ce que la pièce rapportée est constituée de segments individuels non continus (14,14',14'').

10. Capuchon de commutateur selon une des revendications 1 à 9,
caractérisé en ce que le capuchon de commutateur (3) est constitué d'un élastomère thermoplastique.

11. Capuchon de commutateur selon la revendication 10,
caractérisé en ce qu'il s'agit, concernant l'élastomère thermoplastique, d'un copolymère bloc d'un segment cristallin dur de polybutylènetérephtalate et d'un segment amorphe tendre sur la base de polyétherglycols à chaîne longue.

12. Capuchon de commutateur selon une des revendications 1 à 11, pour l'agencement sur une pièce de support, comme une plaque conductrice (6),
caractérisé en ce que, sur le couvercle (7) sur la surface opposée au socle de base (4), il est agencé une pièce de fixation (30) qui est réalisée de sorte qu'elle peut être encliquetée dans un évidement (31) de la pièce de support réalisé avantageusement comme perçage continu dans la pièce de support, la pièce de fixation (30) étant avantageusement adaptée par coopération de formes dans l'évidement (31) et agencée de façon centrale sur le couvercle (7).

13. Capuchon de commutateur selon la revendication 12,
caractérisé en ce que la pièce de fixation (30) est réalisée comme axe qui présente une tige (32) ayant avantageusement une section transversale ronde et une tête (33) agencée sur la face opposée au couvercle (7), la tige (32) étant adaptée, en section transversale, à l'évidement (31), tandis que la tête (33), en section transversale, est plus grande que l'évidement (31), et en ce que l'axe est réalisé en particulier comme pièce séparée ayant un bouton de fixation (35), en ce que l'axe, du côté en regard du socle de base (4), est monté dans une ouverture (36) du couvercle (7), de sorte que l'axe est maintenu sur le couvercle (7) par le bouton de fixation (35).

14. Capuchon de commutateur selon la revendication 12 ou 13,
caractérisé en ce que la pièce de fixation (30) est réalisée de façon élastique, en ce que la tige (32) est munie d'une fente (37).

15. Capuchon de commutateur selon la revendication 12, 13 ou 14,
caractérisé en ce que la pièce de fixation (30) est constituée d'une matière synthétique dure, comme du polycarbonate, du polyamide, du polyacétal, du polyester, du polybutylènetérephtalate ou analogue, ou d'un métal.

16. Procédé pour fabriquer un capuchon de commutateur selon la revendication 12, 13, 14 ou 15,
caractérisé en ce que la pièce de fixation (30) est fabriquée selon le procédé de coulée par injection avec une bande de transport (38) présentant à des intervalles réguliers, avantageusement, des trous de transport (41), le même écartement (d) existant entre, à chaque fois, deux pièces de fixation (30) se trouvant sur la bande de transport (38), et les capuchons de commutateur (3) sont enfichés, dans un autre poste de travail, sur les pièces de fixation (30), ou les pièces de fixation (30) sont injectées avec un capuchon de commutateur (3).

17. Procédé selon la revendication 16,
caractérisé en ce que, lors de la fabrication de la pièce de fixation (30), une pièce de maintien (39) est injectée entre le bouton de fixation (35) et la bande de transport (38), un point destiné à la rupture (40) étant prévu à la transition entre le bouton de fixation (35) et la pièce de maintien (39).
